# FASCICULE DE BREVET EUROPEEN

(11) **EP 0 025 747 B1**
(45) Date de publication et mention de la délivrance du brevet: **08.08.1984**
(21) Numéro de dépôt: 80401262.3
(22) Date de dépôt: 04.09.1980
(51) Int. Cl.: A63C 9/085, A63C 9/08

(54) **Butée avant de fixation de ski**
Vorderbacken für Skibindung
Toe binding for ski

(30) Priorité: 14.09.1979 FR 7922955
(43) Date de publication de la demande: 25.03.1981
(73) Titulaire: Sté. Look Société Anonyme, 58004 Nevers Cedex (FR)
(72) Inventeur: Beyl, Jean Joseph Alfred, F-58000 Nevers (FR)
(74) Mandataire: Tony-Durand, Serge

## Description

La présente invention a pour objet une butée avant de fixation de ski, du genre comportant une mâchoire constituée de deux bras latéraux qui coopèrent avec l'avant de la chaussure pour maintenir celle-ci centrée sur le ski, ainsi qu'un dispositif élastique assurant normalement l'immobilisation des bras en position de retenue de la chaussure avec une force prédéterminée, appelée dureté propre de déclenchement, mais permettant leur déplacement transversal pour autoriser le dégagement latéral de la chaussure lorsqu'un effort de torsion excessif est appliqué à la jambe du skieur.

Une première difficulté dans le fonctionnement de ces butées avant est constatée à l'occasion du dégagement au cours d'une chute complexe dans laquelle se combinent des mouvements de chute vers l'avant et en torsion du skieur. En effet, il se produit alors une augmentation considérable de la dureté globale de dégagement en torsion de la chaussure en raison du frottement considérablement accru entre l'avant de la chaussure et le ski, qui s'ajoute à la dureté propre de déclenchement De plus, certains types de talonnière ont tendance, au cours de leur mouvement d'ouverture, à repousser la chaussure vers l'avant du ski, c'est-à-dire dans la màchoire de labutée avant. Dans ce cas apparaît donc entre le chaussure et la butée avant un frottement parasitaire supplémentaire qui vient également augmenter la dureté globale de dégagement de la chaussure.

Une seconde difficulté apparaît lorsque se produit une poussée axiale sur la butée avant. Cette poussée peut apparaître soit en cas de freinage brutal du ski, soit en cas de réglage en longueur défectueux, pour lequel la chaussure est anormalement comprimée entre la butée avant et la talonnière, soit encore en cas de flexion importante du ski qui tend également à comprimer la chaussure entre la butée avant et la talonnière. Dans tous ces cas, le dégagement latéral de la chaussure est contrarié par les fottements parasitaires se développant entre la chaussure et la butée avant.

Pour résoudre ces problèmes, diverses solutions ont été proposées.

Ainsi, on connaît un premier type de butée avant qui peut non seulement pivoter, mais également se déplacer vers l'avant du ski en cas de force axiale excessive, une butée de ce type étant décrite par exemple dans les documents FR-A-1 448 642 et 1 346 751.

Ces butées présentent le grand inconvénient consistant dans le fait que sous l'effet d'une poussée axiale excessive, due à l'une des causes énoncées précédemment, la butée s'échappe vers l'avant du ski et la chaussure est libérée brutalement à la talonnière par suite de l'augmentation soudaine de l'écartement entre la butée et la talonnière. Ce déclenchement qui peut se produire alors qu'une sollicitation à la torsion s'exerce sur le skieur, et donc à un moment où le skieur n'est nullement en danger, constitue un déclenchement intempestif pouvant mener à des blessures graves.

La même solution est prévue dans le document FR-A-2 395 046 qui a pour objet une butée avant dont la màchoire est à la fois rotative et mobile dans le sens longitudinal à l'encontre d'un ressort unique. Cette mâchoire comporte une surface d'appui pour l'avant de la chaussure de sorte qu'une poussée de la chaussure vers l'avant fait avancer le corps de cette mâchoire à l'encontre du ressort du mécanisme. Ceci permet une avance suffisante de la chaussure pour que son talon puisse s'échapper hors de la talonnière comme indiqué page 1, lignes 6-7 et page 4, lignes 15-17. On retrouve donc les mêmes inconvénients que dans les brevets précédemment cités.

Une seconde solution est proposée par le document FR-A-2 099 849 qui décrit une butée avant dont la dureté en torsion diminue en cas de chute vers l'avant. A cet effet, l'un des moyens prévus consiste à ménager sous l'emplacement du gros orteil du skieur, un organe sensible à l'accroissement de pression qui se produit lors de la chute avant, par exemple une membrane, l'accroissement de pression dans cet organe étant transmis au mécanisme de réglage de la dureté en torsion pour diminuer cette dureté. Dans tous les cas, la diminution de la dureté detorsion ne peut être obtenue que par l'accroissement de la pression à l'avant de la chaussure, c'est-à-dire uniquement en cas de chute avant. Ce dispositif ne fonctionne donc pas en cas de poussée axiale pure.

Un autre inconvénient présenté par cette réalisation provient du fait qu'après un saut ou un passage sur une bosse, au moment où le skieur retombe à plat sur ses skis, l'organe sensible à la pression du pied est nécessairement actionné même si le skieur n'est pas en situation dangereuse. La diminution brutale de la dureté de déclenchement qui en résulte peut également provoquer un déclenchement intempestif.

On connaît également par le document DE-A-1 578 849 un dispositif de butée avant comportant un mécanisme adapté pour verrouiller la butée lorsque le ski est inutilisé et pour la déverrouiller automatiquement au cours du chaussage de la fixation.

Ce mécanisme comporte une tige axiale rappelée élastiquement dans sa position de verrouillage en rotation de la butée quand la chaussure n'est pas dans la fixation. Lorsque le skieur chausse la fixation, l'extrémité de la chaussure pousse cette tige qui déverrouille alors la butée en rotation autour de son pivot fixe.

Il ne s'agit donc pas là à vrai dire d'un système permettant de diminuer la dureté de déclenchement en rotation lors d'une chute avant, ce système de verrouillage étant totalement indépendant du mécanisme de la dureté en torsion.

Enfin, on connaît par la première addition 78802 au brevet FR-A-1 220 819, un dispositif de fixation comportant une tringlerie associée à un organe élastique, et agencé de façon que le soulèvement du talon de la chaussure provoque le relèvement de la tringlerie sous l'action de l'organe élastique de rappel, et corrélativement une diminution de la force avec laquelle est appliquée la pièce de retenue en torsion à l'avant de la fixation.

Cette réalisation présente les inconvénients de ne pas pouvoir fonctionner sous l'effet d'une poussée axiale seule, et de risquer de se bloquer très facilement par l'accumulation de neige ou par le gel, en raison de l'existence d'une tringlerie compliquée disposée entre la chaussure et le ski.

C'est pourquoi l'invention a pour but de réaliser une butée avant dont la résistance au dégagement en torsion puisse être diminuée aussi bien en cas de chute avant qu'en cas de poussée axiale, et ce sans que cette butée présente les inconvénients des divers systèmes antérieurs rappelés ci-dessus.

La butée avant selon l'invention comporte:
- une mâchoire constituée de deux bras latéraux destinés à coopérer avec la partie avant de la chaussure de ski pour retenir normalement celle-ci dans l'axe du ski, tout en étant mobiles selon une direction approximativement transversale au ski afin de permettre le dégagement latéral de la chaussure lorsque s'exerce sur la jambe du skieur un effort de torsion excessif,
- un dispositif élastique assurant normalement l'immobilisation desdits bras en position de retenue de la chaussure avec une force prédéterminée appelée dureté propre de déclenchement et,
- un organe palpeur mobile dans le sens longitudinal et adapté pour être en contact avec la partie frontale avant de la chaussure, cet organe coopérant avec le dispositif élastique de telle manière que, lorsqu'il est poussé vers l'avant par la chaussure, il agit sur celui-ci pour en abaisser la dureté propre de déclenchement.

Cependant, pour assurer le résultat recherché, cette butée avant est caractérisée en ce que, de manière connue en soi, la mâchoire est fixe longitudinalement et sert de butée axiale à la chaussure et en ce que l'organe palpeur est distinct et indépendant de ladite mâchoire.

Ainsi, en cas de chute en avant ou de poussée axiale, la chaussure repousse ce palpeur vers l'avant et, dans son mouvement, celui-ci assure la réduction de la dureté propre de déclenchement.

Dans une première forme de réalisation, les deux bras latéraux de la mâchoire sont portés par un corps monté rotativement sur un axe fixé au ski et le dispositif élastique comprend un ressort qui sollicite un piston coulissant dans le corps pour l'appliquer contre une surface pro- filiée, ou came, de préférence plate, formée sur l'axe. L'organe palpeur est constitué par une plaquette présentant une forme concave sensiblement en arc de cercle, adaptée pour coopérer avec l'avant de la tige de la chaussure. Une paire de tiges montées à coulisse dans le corps est interposée entre la tête de piston et l'organe palpeur.

On comprend aisément qu'une poussée exercée sur l'organe palpeur, soit lors d'une chute du skieur vers l'avant, soit lors d'une poussée axiale à l'occasion par exemple d'une flexion du ski, provoque, par l'intermédiaire des tiges coulissantes, une poussée sur le piston dans le sens contraire à la force qu'applique celui-ci contre le pivot. Selon le réglage de la dureté en torsion de la butée et en fonction de l'importance de la poussée exercée sur l'organe palpeur, la force appliquant le piston contre le pivot peut être simplement diminuée alors que le piston reste appliqué contre la came du pivot, ou bien le piston peut être décollé du pivot.

Dans ce dernier cas, la dureté propre de déclenchement de la butée est égale à zéro. Dans tous les cas la dureté globale de déclenchement en torsion de la chaussure par rapport au ski, dans laquelle interviennent les frottements parasitaires de la chaussure contre le ski et/ou la butée, est maintenue à une valeur sensiblement constante.

La mâchoire de la butée avant est de préférence réglable en largeur pour permettre d'obtenir un contact parfait de l'avant de la chaussure avec les bras latéraux et avec l'organe palpeur.

Avantageusement, les deux bras latéraux possèdent une certaine liberté de débattement élastique, sur une course limitée, évitant que le déplacement de l'organe capteur ne soit contrarié du fait que la chaussure est en appui contre la mâchoire et ne peut donc pas avancer, du moins théoriquement. Cependant, en pratique, la légère élasticité inéluctable du matériau constituant les bras latéraux ainsi que la déformabilité non négligeable des chaussures de ski, autorisent généralement un déplacement satisfaisant de l'organe palpeur, même si un débattement élastique des bras latéraux n'est pas prévu.

Suivant une seconde forme de réalisation, qui concerne une butée de même type que celui de la première forme de réalisation, l'organe palpeur est adapté pour coopérer avec la partie frontale avant de la semelle. De plus, cet organe palpeur est constitué de deux parties en forme de leviers, articulés sur le corps de la butée de manière à assurer une démultiplication de la force transmise par la chaussure au dispositif élastique.

Suivant une troisième forme de réalisation, la mâchoire est constituée de deux bras latéraux fonctionnellement indépendants, articulés sur un corps fixé au ski. Le dispositif élastique logé dans le corps comprend un ressort qui agit sur un piston coulissant pour l'appliquer contre des surfaces profilées formées sur chacun des bras. L'organe palpeur est relié au piston de sorts que son déplacement lui soit transmis.

D'autres particularités et avantages de l'invention apparaîtront au cours de la description qui va suivre, en référence aux dessins annexés qui représentent les quatre formes de réalisation qui ont été choisies à titre d'exemples pour bien faire comprendre l'invention.
La figure 1 est une vue de face, coupée selon la ligne 1-1 de la figure 2, d'une première forme de réalisation de la butée avant selon l'invention;
La figure 2 est une vue de dessus coupée selon II-II de la figure 1;
La figure 3 est une vue analogue à la figure 1 montrant la position de l'organe palpeur et du piston du dispositif élastique lors d'une chute avant;
La figure 4 est une vue analogue à la figure 2, suivant IV-IV de la figure 3;
La figure 5 est une vue de face, coupée selon V-V de la figure 6, d'une seconde forme de réalisation de la butée avant selon l'invention;
La figure 6 est une vue de dessus, coupée selon la ligne VI-VI de la figure 5;
La figure 7 est une vue analogue à la figure 5 montrant la position du palpeur et du piston en cas de chute avant;
La figure 8 est une vue en coupe suivant VIII-VIII de la figure 7.
La figure 9 est une vue de face, en coupe longitudinale d'une troisième forme de réalisation de la butée avant selon l'invention;
La figure 10 est une vue des dessus, coupée suivant la ligne X-X de la figure 9;
La figure 11 est une vue analogue à la figure 9, montrant la butée lors d'une chute avant;
La figure 12 est une vue analogue à la figure 10, montrant la butée lors d'une chute en torsion pure;
La figure 13 est une vue de face, coupée selon la ligne XIII-XIII de la figure 14, d'une quatrième forme de réalisation d'une butée conforme à l'invention;
La figure 14 est une vue de dessus, coupée selon la ligne XIV-XIV de la figure 13.

L'avant du ski est situé vers la gauche de chacune des figures.

Les figures 1 à 4 contrent un premier mode de réalisation dans lequel la butée avant pour fixation de ski, visée par l'invention, comporte de façon connue un corps 1 monté rotativement autour d'un pivot 2 fixé sur un ski 3 par des moyens non représentés.

Le corps 1 contient un dispositif élastique comprenant un piston 4, sollicité élastiquement contre une surface profilée 5 en forme de came plate, formée sur le pivot 2, par un ressort hélicoïdal 6 disposé coaxialement à la tige 7 du piston 4. Ce ressort 6 prend appui contre un bouchon 8 vissé dans le corps 1. La manoeuvre du bouchon 8 permet le réglage de la dureté de déclenchement de la butée.

La mâchoire de la butée est constituée de deux bras latéraux 9 portés par le corps 1 contre lesquels vient s'appuyer l'extrémité avant de la chaussure 11, et plus précisément l'extrémité avant de sa tige 12.

De préférence la tige de la chaussure n'est pas en contact directement avec les bras 9, mais avec des garnitures antifriction 10 solidaires de ces derniers; de même la semette de chaussure ne repose pas directement sur le ski, mais sur une plaque de glissement 20 fixée à celui-ci.

Les bras 9 sont articulés sur le corps 1 autour d'axes 16 et portent des vis 18 qui prennent appui contre le corps 1 par l'intermédiaire de coussinets 17 en matériau élastique solidaires de ce dernier. La manoeuvre des vis 18 permet de resserrer plus ou moins la mâchoire constituée par les bras 9, afin d'adapter celle-ci à la forme de l'avant de la chaussure.

Conformément à l'invention, la butée est pourvue d'un organe palpeur 13 adapté pour être en contact avec la partie frontale avant de la tige de la chaussure 11, cet organe coopérant avec le dispositif élastique de telle sorte que, lors d'une chute vers l'avant du skieur ou d'une poussée axiale, cet organe palpeur 13 agisse sur le dispositif élastique pour en diminuer la dureté.

Dans l'exemple représenté, l'organe palpeur 13 est constitué par une plaquette 14 présentant une face concave sensiblement en arc de cercle, de rayon égal à celui de la tige de la chaussure.

Sur la face de la plaquette 14 qui est opposée à la chaussure est fixée une paire de tiges 15 disposées parallèlement à l'axe du ski et montées à coulissement dans des alésages appropriés formés dans le corps 1. Les extrémités des tiges 15 dirigées vers l'avant du ski débouchent au niveau de la came 5, de part et d'autre de l'axe du pivot 2, pour prendre appui contre le piston 4. Une gorge annulaire 19 ménagée dans Îe pivot 2 empêche que la présence des tiges 15 ne contrarie la rotation du corps 1 sur le pivot 2.

Un dispositif non représenté retient de préférence les tiges 15 dans le corps 1 pour éviter qu'elles ne s'en échappent (en l'absence de la chaussure dans la fixation).

On va maintenant expliquer le fonctionnement de la forme de réalisation qui vient d'être décrite.

Il faut d'abord rappeler que la chaussure est disposée entre la butée avant, objet de l'invention et un élément de fixation arrière, ou talonnière, qui n'a pas été représenté et dont la fonction est de retenir contre le ski le talon de la chaussure.

Dans les conditions normales de pratique du ski, pour lesquelles l'organe palpeur qui caractérise l'invention ne joue aucun rôle, la butée avant fonctionne de manière bien connue, décrite par exemple dans le brevet FR-A-1 336 704. Lorsque la jambe du skieur est sollicitée dans un mouvement de torsion pure, l'avant de la chaussure entraîne latéralement la mâchoire de la butée avant et le corps 1 tourne sur son pivot 2. Dans cette situation, qui n'a pas été représentée mais est bien visible à la figure 7 du brevet français précité, le piston 4 porte contre une arête de la came plate 5 en créant un couple de rappel tendant à recentrer la chaussure sur le ski.

Dans ces conditions normales de ski (torsion pure), la chaussure repose à plat sur le ski (figure 1) et il ne s'exerce pratiquement pas de frottement parasitaire entre la chaussure d'une part et la butée avant ou la plaque de glissement 20 d'autre part. Les résistances dues aux frottements étant inexistantes, la dureté globale de déclenchement est donc égale à la dureté propre du dispositif élastique 6, 4 logé dans la butée et dont la valeur a été réglée initialement pour tenir compte de la morphologie du skieur (par manoeuvre du bouchon de réglage 8).

Lorsqu'en cours de ski le skieur est déséquilibré vers l'avant, la talonnière commence à s'ouvrir et permet au talon de se soulever du ski. La chaussure prend alors une position inclinée, representée à la figure 3. Le poids du skieur s'appliquant en totalité contre la plaque de glissement, il s'exerce en ce endroit, ainsi qu'entre la chaussure et la mâchoire de butée avant, des frottements parasitaires importants, susceptibles de réhausser la dureté globale de déclenchement jusqu'à un niveau dangereux.

Cependant, comme la chaussure s'incline vers l'avant, la partie frontale de sa tige 12, en contact avec la plaquette 14, pousse celle-ci ainsi que corrélativement les tiges 15, vers l'avant du ski. Celles-ci exercent donc à leur tour une poussée contre le piston 4, dans le sens opposé à la force de rappel de l'organe élastique 6 sur le piston 4. Si la poussée exercée par les tiges 15 sur le piston 4 est supérieure à la force de rappel du ressort 6, le piston 4 s'écarte de la came 5, comme visible aux figures 3 et 4. De ce fait, la butée peut librement pivoter et permettre le dégagement en torsion, auquel s'opposent seulement les frottements supplémentaires mentionnés précédemment. Cependent, même si la poussée exercée par les tiges 15 sur le piston 4 est insuffisante pour décoller celui-ci du pivot 2, la dureté propre de déclenchement du dispositif élastique 6, 4 est néanmoins nettement réduite.

On remarquera qu'au cours du fonctionnement les bras lateraux 9 pivotent légèrement autour de leurs axes 16 sous la poussée de la chaussure. Ce résultat est possible du fait de la présence des coussinets élastiquement déformables 17 dans lesquels peuvent s'enfoncer la base des vis 18 (figure 4).

Cette disposition favorise l'avance de la chaussure, et par conséquent le déplacement de l'organe palpeur 13. Toutefois, cette disposition n'est nullement obligatoire, la légère élasticité des bras 9 et la déformabilité inévitable de la chaussure suffisent à autoriser le déplacement du palpeur 13, même en cas de poussée axiale pure. En cas de chute avant, le palpeur est nécessairement sollicité par suite de l'inclinaison de la chaussure (figure 3), même si la mâchoire est parfaitement rigide.

En cas de poussée axiale de la chaussure vers l'avant du ski, due essentiellement comme il a été dit plus haut, soit à un freinage du ski, soit à une flexion du ski, soit à un mauvais réglage en longueur de la fixation, l'organe palpeur 13 est repoussé par l'avant de la chaussure 11 et agit sur le dispositif élastique 6, 4 de la même manière que celle qui vient d'être décrite pour en abaisser la dureté de déclenchement.

Il va de soi qu'en cas de chute vers l'avant combinée à une poussée axiale, la palpeur 13 est également actionné comme précédemment.

Dans le mode de réalisation représenté aux figures 5 à 8, l'organe palpeur est constitué par l'assemblage d'un dispositif démultiplicateur de force et de deux tiges longitudinales 21 montées à coulisse dans le corps 22 de part et d'autre du pivot fixe 23, et dont les extrémités sont en contact du piston 24.

Le dispositif démultiplicateur de force se compose de deux leviers identiques 25 montés à pivotement autour d'axes verticaux 26 montés dans le corps 22, ces leviers 25 étant disposés à la manière de ciseaux et présentent chacun du côté de la chaussure 11, une face légèrement concave 25a, profilée pour s'adapter à la semelle 27 de la chaussure. D'autre part, ces leviers 25 sont agencés de manière que lorsqu'ils pivotent autour de leurs axes 26 vers le piston 24, ils exercent une poussée longitudinale sur les tiges 21 qui à leur tour possent axialement le piston 24 dans le sens opposé à la force de rappel du ressort 6.

Les tiges 21 sont engagées dans une gorge annulaire 28 de passage, formée sur la périphérie du pivot 23.

Les bras 9 peuvent être montés soit rigidement sur le corps 22, soit articulés sur celui-ci de manière à pouvoir légèrement pivoter lorsque la chaussure exerce sur ceux-ci une poussée vers l'avant. Des coussinets élastiques étant alors prévus dans le corps 22 comme dans la réalisation précédente.

On a représenté aux figures 7 et 8 l'état de la butée lors d'une chute avant. On voit que l'extrémité avant de la semelle 27 exerce une poussée sur les leviers 25 qui les fait pivoter autour de leurs axes 26, ce qui entraîne un déplacement axial des tiges 21 lesquelles tendent à écarter le piston 24 de sa came d'appui.

La démultiplication de la force transmise de l'organe palpeur au piston 24 est obtenue par le fait que la ligne d'action des tiges 21 passe entre la face d'appui de la semelle 25a et l'axe de pivotement 26 du levier 25.

Il est ainsi possible d'obtenir le décollement du piston 24 du pivot 23 même si la chaussure sollicite les leviers 25 avec une force inférieure à la force de rappel du ressort 6.

Dans le troisième mode de réalisation représenté aux figures 9 à 12, la butée avant visée par l'invention est du type comportant deux bras 29a, 29b articulés autour d'un axe fixe 31 indépendamment l'un de l'autre. L'axe 31 est porté par un corps 32 monté sur le ski et présente une partie filetée permettant, de façon connue, le réglage en hauteur des bras 29a, 29b.

Le corps 32 contient un dispositif élastique constitué par un ressort 6 et par un piston 33 qui s'appuie contre des surface profilées 40a, 40b de préférence plates, formées sur les leviers 29a, 29b.

Conformément à l'invention le piston 33 est relié par des tiges 36 à un organe palpeur 34 constitué par une plaquette 35 présentant une face concave 30 adaptée pour coopérer avec la partie frontale 12 de la tige de la chaussure 11. Des ouvertures appropriées 38 ménagées dans les bras 29a, 29b permettent le passage des tiges 36.

La figure 12 montre le fonctionnement de la butée au cours d'une torsion pure, dans laquelle l'organe palpeur 34, objet de l'invention ne joue aucun rôle, afin de montrer l'indépendance fonctionnelle des bras 29a, 29b dans ce mode de réalisation. Sur cette figure le pied du skieur est soumis à une torsion dans le sens de l'échappement de la pointe de la chaussure vers la gauche du ski. Dans ces conditions le bras 29b pivote autour de l'axe 31 tandis que la surface profilée 40b repousse le piston 33 à l'encontre du ressort 6.

Une torsion vers la droite provoquerait de la même manière le pivotement du bras 29a contre la force du ressort 6.

En cas de chute vers l'avant (figure 1 1 ), ou de poussée axiale, l'avant de la chaussure pousse la plaquette 35 qui agit à son tour sur le piston 33 par l'intermédiaire des tiges 36. La duréte propre de déclenchement exercée par le dispositif élastique 6, 33, sur les bras 29a, 29b est par conséquent abaissée.

Les figures 13, 14 montrent un mode de réalisation dans lequel la butée avant est analogue à celui des figures 1 à 4, seul l'organe palpeur ayant été été modifié par rapport à ce dernier. En effet, l'organe palpeur 45 comprend un levier 43 constitué par exemple par une tôle convenablement repliée sur laquelle est rapporté, par clipsage ou surmoulage, un élément 44 servant d'appui à l'avant de la tige 12 de la chaussure 11. L'élément d'appui 44 est de préférence réalisé en un matériau à faible coefficient de frottement, tel que P.T.F.E. Cette disposition permet d'obtenir une démultiplication de l'effort axial transmis par la chaussure 11 au piston 4 par l'intermédiaire du levier 43 et des tiges coulissantes 41.

On notera que dans chacun des modes de réalisation décrits les bras latéraux constituant la mâchoire de la butée avant sont mobiles latéralement pour permettre l'échappement en torsion de la chaussure mais par contre, sont incapables de se déplacer axialement vers l'avant du ski. Ceci est essentiel pour permettre une bonne retenue de la chaussure durant la pratique du ski et par conséquent éviter les déchaussages intempestifs.

L'invention n'est pas limitée aux formes de réalisation décrites et peut comporter des variantes d'exécution. Ainsi, le mouvement des bras latéraux de la butée n'est pas nécessairement un mouvement de rotation; leur mouvement pourrait par exemple être une translation transversale au ski. L'élément d'appui de la chaussure porté par l'organe palpeur pourrait être réglable selon l'axe du ski, ou interchangeable, afin de permettre d'obtenir un contact parfait avec la chaussure même si les dimensions de cette dernière sont légèrement différentes des dimensions exigées en la matière par la normalisation internationale.

## Revendications

1. Butée avant de fixation de ski, comportant:
- une mâchoire constituée de deux bras latéraux (9, 29a-29b) destinés à coopérer avec la partie avant de la chaussure de ski pour retenir normalement celle-ci dans l'axe du ski, tout en étant mobiles selon une direction approximativement transversale au ski afin de permettre le dégagement latéral de la chaussure lorsque s'exerce sur la jambe du skieur un effort de torsion excessif,
- un dispositif élastique (4-6 ou 24-6, ou 33-6) assurant normalement l'immobilisation desdits bras en position de retenue de la chaussure avec une force prédéterminée appelée dureté propre de déclenchement et,
- un organe palpeur (13, 25, 34, 45) mobile dans le sens longitudinal et adapté pour être en contact avec la partie frontale avant de la chaussure, cet organe coopérant avec le dispositif élastique de telle manière que, lorsqu'il est poussé vers l'avant par la chaussure, il agit sur celui-ci pour en abaisser la dureté propre de déclenchement, caractérisé en ce que, de manière connue en soi, la mâchoire (9, 29a-29b) est fixe longitudinalement et sert de butée axiale à la chaussure et en ce que l'organe palpeur (13, 25, 34, 35) est distinct et indépendant de ladite mâchoire.

2. Butée avant selon la revendication 1, caractérisée en ce que les deux bras latéraux (9) sont solidaires l'un de l'autre et se déplacent en bloc à l'encontre du dispositif élastique (4-6 ou 24-6) durant le dégagement de la chaussure.

3. Butée avant selon la revendication 2, caractérisée en ce que l'écartement mutuel des bras latéraux (9) est réglable de manière à permettre l'adaptation de la mâchoire aux dimensions de la chaussure.

4. Butée avant selon la revendication 2 ou 3, caractérisée en ce que les bras latéraux (9) sont montes de manière à pouvoir s'écarter élastiquement l'un de l'autre, sur une course limitée, en cas de poussée axiale de la chaussure dans la mâchoire.

5. Butée avant selon l'une des revendications 1 à 4, caractérisée en ce que les bras latéraux (9) sont portés par un corps (1, 22) qui est monté rotatif sur un pivot (2, 23) fixé perpendiculairement au ski et en ce que le dispositif élastique comprend un piston (4, 24) monté coulissant dans ce corps, ainsi qu'un ressort (6) agissant sur ce piston pour l'appliquer contre une surface profilée (5), appelée came, formée sur le pivot (2, 23).

6. Butée avant selon la revendication 5, caractérisée en ce qu'elle comporte au moins une tige (15, 21), et de préférence deux, montée (s) coulissante (s) dans le corps (1, 22) et interposée (s) entre l'organe palpeur (13, 25) et le piston (4, 24) de telle manière que le mouvement de l'organe palpeur (13, 25) vers l'avant du ski soit transmis au piston (4, 24) et provoque son décollement de la came (5).

7. Butée avant selon la revendication 5 ou 6 caractérisée en ce que le piston (4, 24) présente une tête plate coopérant avec une came (5) en forme de méplat.

8. Butée avant selon la revendication 1, caractérisée en ce que les deux bras latéraux (29a, 29b) sont fonctionnellement indépendants, un seul des deux bras se déplaçant à l'encontre du dispositif élastique durant le dégagement de la chaussure.

9. Butée avant selon la revendication 8, caractérisée en ce que les deux bras latéraux (29a, 29b) sont articulés sur un corps (32) fixé au ski et en ce que le dispositif élastique comprend un piston (33) monté coulissant dans ce corps, ainsi qu'un ressort (6) agissant sur ce piston pour l'appliquer contre des surfaces profilées (40a, 40b) formées sur chacun des bras latéraux (29a, 29b).

10. Butée avant selon l'une des revendications précédentes, caractérisée en ce que l'organe palpeur ( 13, 34, 45) est situé au niveau de la tige de la chaussure et profilé pour coopérer avec cette dernière.

11. Butée avant selon l'une des revendications 1 à 9, caractérisée en ce que l'organe palpeur (25) est situé au niveau de la semelle de la chaussure et profilé pour coopérer avec cette dernière.

12. Butée avant selon l'une des revendications précédentes, caractérisée en ce que la face de l'organe palpeur (13, 34, 45) en contact avec la chaussure présente une forme concave sensiblement en arc de cercle.

13. Butée avant selon l'une des revendications précédentes caractérisée en ce que la transmission de mouvement entre l'organe palpeur et le dispositif élastique (6-24) est réalisée par l'intermédiaire d'un dispositif (25) démultiplicateur d'effort.

14. Butée avant selon la revendication 13, caractérisée en ce que l'organe palpeur (45) est constitué par un levier (43) articulé autour d'un axe transversal par rapport au ski.

## Patentansprüche

1. Skibindungsvorderteil
- mit einem Backen, der von zwei seitlichen Armen (9, 29a-29b) gebildet ist, die mit dem Vorderteil des Skischuhs zusammenwirken und diesen im Normalfall in Richtung der Skiachse halten, die jedoch in einer Richtung quer zum Ski beweglich sind und ein seitliches Auslösen des Skischuhs ermöglichen, wenn auf das Bein des Skifahrers eine exzessive Torsionsbeanspruchung einwirkt,
- mit einer elastischen Vorrichtung (4-6 oder 24-6 oder 33-6), die in Normalfall die Festlegung der genannten Arme in der zur Halterung des Skischuhs entsprechenden Position mit einer als Auslösekraft bezeichneten vorbestimmten Kraft sichert,
- sowie mit einem in Längsrichtung beweglichen Tastorgan (13, 25, 34, 45), das in der Weise angeordnet ist, daß es mit der Frontseite des Skischuhvorderteils in Berührung steht, und das mit der elastischen Vorrichtung derart zusammenarbeitet, daß es auf diese in einer die Auslösekraft herabsetzenden Weise einwirkt, wenn es durch den Skischuh nach vorn gedrückt wird, dadurch gekennzeichnet,
- daß der Backen (9, 29a-29b) in an sich bekannter Weise in Längsrichtung fest ist und als axialer Anschlag für den Skischuh dient
- und daß das Tastorgan (13, 25, 34, 45) von dem genannten Backen getrennt und unabhängig ist.

2. Skibindungsvorderteil nach Anspruch 1, dadurch gekennzeichnet, daß die beiden seitlichen Arme (9) fest miteinander verbunden sind und sich beim Auslösen des Skischuhs gegenüber der elastischen Vorrichtung (4-6 oder 24-6) gemeinsam verschieben.

3. Skibindungsvorderteil nach Anspruch 2, dadurch gekennzeichnet, daß der gegenseitige Abstand der seitlichen Arme (9) zum Zweck der Anpassung des Backens an die Abmessungen des Skischuhs einstellbar ist.

4. Skibindungsvorderteil nach Anspruch 2 oder 3, dadurch gekennzeichnet, daß die seitlichen Arme (9) derart montiert sind, daß sie sich innerhalb eines begranzten Weges elastisch voneinander entfernen können, wenn der Skischuh in axialer Richtung in den Backen gedrückt wird.

5. Skibindungsvorderteil nach einem der Ansprüche 1 bis 4, dadurch gekennzeichnet,
- daß die seitlichen Arme (9) von einem Körper (1, 22) getragen sind, der auf einem senkrecht zum Ski fixierten Zapfen (2, 23) drehbar montiert ist,
- und daß die elastische Vorrichtung einen in diesem Körper gleitbaren Kolben (4, 24) sowie eine Feder (6) umfaßt, die auf den Kolben einwirkt und diesen gegen eine an dem Zapfen (2,23) ausgebildete als Nocken bezeichnete profilierte Fläche (5) drückt.

6. Skibindungsvorderteil nach Anspruch 5, dadurch gekennzeichnet, daß wenigstens ein, vorzugsweise zwei Stifte (15, 21) vorgesehen ist (sind), der (die) in dem genannten Korper (1, 22) gleitbar montiert und zwischen dem Tastorgan (13, 25) und dem Kolben (4, 24) derart angeordnet ist (sind), daß die nach vorn gerichtete Bewegung das Tastorgans (13, 25) auf den Kolben (4, 24) übertragen wird und dessen Abheben von dem Nocken (5) hervorruft.

7. Skibindungsvorderteil nach Anspruch 5 oder 6, dadurch gekennzeichnet, daß der Kolben (4, 24) einen flachen Kopf besitzt, der mit einem mit einer Abflachung versehenen Nocken (5) zusammenwirkt.

8. Skibindungsvorderteil nach Anspruch 1, dadurch gekennzeichnet, daß die beiden seitlichen Arme (29a, 29b) funktionell unabhängig voneinander sind, und daß nur ein einziger dieser Arme sich bei der Auslösung des Skischuhs gegen die Wirkung der elastischen Vorrichtung verschiebt.

9. Skibindungsvorderteil nach Anspruch 8, dadurch gekennzeichnet, daß die beiden seitlichen Arme (29a, 29b) an einem Körper (32) angelenkt sind, der an dem Ski fixiert ist und daß die elastische Vorrichtung eine in diesem Körper gleitbar montierten Kolben (33) sowie eine Feder (6) umfaßt, die auf diesen Kolben einwirkt und ihn gegen an den seitlichen Armen (29a, 29b) ausgebildete Profilflächen (40a, 40b) drückt.

10. Skibindungsvorderteil nach einem der vorhergehenden Ansprüche, dadurch gekennzeichnet, daß das Tastorgan (13, 34, 45) auf dem Niveau des Schafts des Skischuhs liegt und derart profiliert ist, daß es mit letzterem zusammenwirkt.

11. Skibindungsvorderteil nach einem der Ansprüche 1 bis 9, dadurch gekennzeichnet, daß das Tastorgan (25) auf dem Niveau der Sohle des Skischuhs liegt und derart profiliert ist, daß es mit letzterer zusammenwirkt.

12. Skibindungsvorderteil nach einem der vorhergehenden Ansprüche, dadurch gekennzeichnet, daß die mit dem Skischuh in Berührung stehende Seite des Tastorgans (13, 34, 45) konkav, näherungsweise kreisbogenförmig, ausgestaltet ist.

13. Skibindungsvorderteil nach einem der vorhergehenden Ansprüche, dadurch gekennzeichnet, daß die Bewegungsübertragung zwischen dem Tastorgan und der elastischen Vorrichtung (6-24) über eine Kraftuntersetzungsvorrichtung (25) erfolgt.

14. Skibindungsvorderteil nach Anspruch 13, dadurch gekennzeichnet, daß das Tastorgan (45) von einem Hebel (43) gebildet ist, der um eine transversal zum Ski verlaufende Achse verschwenkbar ist.

## Claims

1. Toe abutment member for a ski binding, comprising:
- a jaw unit constituted by two lateral arms (9, 29a-29b) which are intended to cooperate with the front portion of the ski boot in order to maintain this latter normally in the axis of the ski while being capable of moving in an approximately transverse direction with respect to the ski in order to permit lateral disengagement of the ski boot when an excessive twisting effort is exerted on the skier's leg,
- a resilient device (4-6 or 24-6, or 33-6) which normally serves to maintain said arms in a stationary boot-retaining position with a predetermined force designated as the inherent stiffness of release and,
- a feeler member (13,25, 34, 45) capable of moving in the longitudinal direction and adapted to be in contact with the front or toe portion of the ski boot, this member being in cooperating relation with the resilient device in such a manner as to ensure that, when it is thrust forward by the ski boot, it acts on this latter for reducing the inherent stiffness of release thereof, characterized in that, in a manner known per se, the jaw unit (9, 29a-29b) is stationarily fixed in the longitudinal direction and serves as an axial stop for the ski boot and that the feeler member (13, 25, 34, 45) is separate and distinct from said jaw unit.

2. Toe abutment member in accordance with claim 1, characterized in that the two lateral arms (9) are rigidly fixed to each other and move as a single unit in opposition to the resilient device (4-6 or 24-6) during disengagement of the ski boot.

3. Toe abutment member in accordance with claim 2, characterized in that the relative spacing of the lateral arms (9) is adjustable so as to permit adaptation of the jaw unit to the dimensions of the ski boot.

4. Toe abutment member in accordance with claim 2 or 3, characterized in that the lateral arms (9) are mounted in such a manner as to be capable of moving resiliently away from each other over a limited range of displacement in the event of an axial thrust exerted by the ski boot within the jaw unit.

5. Toe abutment member in accordance with one of claims 1 to 4, characterized in that the lateral arms (9) are carried by a body (1, 22) which is rotatably mounted on a pivot (2, 23) attached perpendicularly to the ski and that the resilient device comprises a piston (4, 24) slidably mounted within this body as well as a spring (6) for producing action on this piston in order to apply it against a profiled surface (5) designated as a cam and formed on the pivot (2, 23).

6. Toe abutment member in accordance with claim 5, characterized in that it comprises at least one rod (15, 21) and preferably two rods slidably mounted within the body (1, 22) and interposed between the feeler member (13, 25) and the piston (4, 24) in such a manner as to ensure that the movement of the feeler member (13, 25) toward the front end of the ski is transmitted to the piston (4, 24) and causes it to move away from the cam (5).

7. Toe abutment member in accordance with claim 5 or 6, characterized in that the piston (4, 24) has a flat head in cooperating relation with a cam (5) in the form of a flat surface.

8. Toe abutment member in accordance with claim 1, characterized in that the two lateral arms (29a, 29b) are functionally independent, only one of the two arms being capable of displacement in opposition to the resilient device during disengagement of the ski boot.

9. Toe abutment member in accordance with claim 8, characterized in that the two lateral arms (29a, 29b) are pivotally mounted on a body (32) attached to the ski and that the resilient device comprises a piston (33) slidably mounted within this body as well as a spring (6) which produces action on this piston in order to apply it against profiled surfaces (40a, 40b) formed on each of the lateral arms (29a, 29b).

10. Toe abutment member in accordance with one of the preceding claims, characterized in that the feeler member (13, 34, 45) is located at the level of the ski-boot upper and shaped so as to cooperate with this latter.

11. Toe abutment member in accordance with one of claims 1 to 9, characterized in that the feeler member (25) is located at the level of the ski-boot sole and shaped so as to cooperate with this latter.

12. Toe abutment member in accordance with one of the preceding claims, characterized in that the face of the feeler member (13, 34, 45) which is in contact with the ski boot has a substantially arcuate concave shape.

13. Toe abutment member in accordance with one of the preceding claims, characterized in that motion transmission between the feeler member and the resilient device (6-24) is effected by means of an effort reduction device (25).

14. Toe abutment member in accordance with claim 13, characterized in that the feeler member (45) is constituted by a lever (43) pivotally mounted on a pin which is transverse with respect to the ski.
